# EUROPÄISCHE PATENTSCHRIFT

(11) **EP 1 674 416 B1**
(45) Veröffentlichungstag und Bekanntmachung des Hinweises auf die Patenterteilung: **13.02.2008**
(21) Anmeldenummer: 04030734.0
(22) Anmeldetag: 23.12.2004
(51) Int. Cl.: B66B 5/00, B66B 5/28

(54) **Aufzug und Fahrkorb**
Elevator and elevator car
Ascenseur et cabine

(43) Veröffentlichungstag der Anmeldung: 28.06.2006
(73) Patentinhaber: ThyssenKrupp Aufzugswerke GmbH, 73765 Neuhausen a.d.F. (DE)
(72) Erfinder: Frhr. von Scholley, Hans Ferdinand, 72649 Wolfschlugen (DE); Müller, Jochen, 70794 Filderstadt (DE)
(74) Vertreter: Hössle Kudlek & Partner

(56) Entgegenhaltungen:
- EP-A- 1 479 636
- DE-A1- 10 052 459
- FR-A- 2 795 060
- GB-A- 2 379 654
- US-A1- 2004 188 184
- PATENT ABSTRACTS OF JAPAN Bd. 1999, Nr. 10, 31. August 1999 (1999-08-31) -& JP 11 130358 A (TOSHIBA CORP), 18. Mai 1999 (1999-05-18)
- PATENT ABSTRACTS OF JAPAN Bd. 2002, Nr. 05, 3. Mai 2002 (2002-05-03) -& JP 2002 020062 A (MITSUBISHI ELECTRIC CORP), 23. Januar 2002 (2002-01-23)
- PATENT ABSTRACTS OF JAPAN Bd. 2003, Nr. 12, 5. Dezember 2003 (2003-12-05) -& JP 2004 149258 A (HITACHI BUILDING SYSTEMS CO LTD), 27. Mai 2004 (2004-05-27)

## Beschreibung

Die vorliegende Erfindung betrifft einen Aufzug mit einem Fahrkorb, der in einem Aufzugschacht zwischen einem Schachtkopf und einer Schachtgrube entlang eines Fahrweges verfahrbar angeordnet ist, sowie einen Fahrkorb für einen Aufzug.

Triebwerkraumlose Aufzüge finden bereits weite Verwendung. Es wird hierbei angestrebt, die Schachtabmessungen, insbesondere die Schachthöhe, zu reduzieren. Im theoretisch günstigsten Fall ist hierbei die Länge des Schachtes definiert lediglich durch die Summe aus Forderhöhe, der Höhe des Fahrkorbs und der erforderlichen Überfahrten und Pufferhübe.

Es sind Ansätze zur Reduzierung der Schachtkopfhöhe in der EP 1 174 381 A1 und der Schachtgrubentiefe in der EP 1 118 574 A2 offenbart.

In der EP 1 174 381 A1 wird eine Reduzierung der Schachtkopfhöhe angestrebt. Es ist zu diesem Zwecke vorgesehen, dass das Wartungspersonal Arbeiten durch eine Öffnung in der Fahrkorbdecke außerhalb des Fahrkorbs durchführt, während es sich innerhalb des Fahrkorbs auf einer dafür bereitgestellten Leiter befindet. Das Wartungspersonal ist in seiner Reichweite damit deutlich eingeschränkt. Zusätzlich bietet die Leiter nur eine unsichere Standfestigkeit.

Die EP 1 118 574 A2 zeigt die Bereitstellung eines unteren temporären Schutzraums. Eine Personen erkennende Sensorik löst dazu eine Bremsvorrichtung aus. Nachteilig hierbei ist, dass die sichere Funktionalität der Bremsen nicht gewährleistet werden kann und deshalb ein Abrutschen des Fahrkorbs in den Schutzraum nicht ausgeschlossen werden kann. Der Fahrkorb ist daher mit zusätzlich in die Schachtgrube einzubringenden Stützen abzusichern.

Aufzugschächte mit einer Schachtgrube und einem Schachtkopf, die das oberste und das unterste Geschoss nicht überragen, sind ebenfalls bekannt.

In der NL 9100059 wird ein oberer temporärer Schutzraum dadurch bereitgestellt, dass eine im Schachtkopf angeordnete Puffervorrichtung über einen betätigbaren Mechanismus mit einer Aufprallplatte versehen wird. Der Fahrkorb weist einen fest am Fahrkorbdach angeordneten Gegenanschlag auf, der in Wechselwirkung mit der Aufprallplatte den Fahrweg nach oben begrenzt. Der Aktivierungsmechanismus ist im oberen Schachtkopf angeordnet und daher beispielsweise für einen Wartungsmonteur schwer erreichbar.

Die JP 2004-149258 zeigt einen Auffahrdämpfer, der unten im Aufzugsschacht an der Führungsschiene des Gegengewichts befestigt wird, um den Fahrweg des Gegengewichts nach unten zu begrenzen.

In der EP 1 479 636 A1 werden bewegbare Mittel unten im Schacht gezeigt, die in den Fahrweg des Fahrkorbs oder des Gegengewichts geklappt werden können, um die jeweiligen Fahrwege nach unten zu begrenzen.

In beiden Fällen muss sich ein Monteur für die Bereitstellung der Sicherheitsräume zuerst in die Schachtgrube begeben, auch wenn er eine Wartung beispielsweise im Schachtkopf durchführen muss.

Die US 2004/0188184 zeigt an den Führungsschienen angeordnete Schrauben, die mit einer über dem Fahrkorb oder dem Gegengewicht angeordneten Schiene, die zur Blockade des Fahrwegs nach außen, über die Fahrkorbfläche hinaus, geschoben wird, zusammenwirken. Es wird eine Verwendung für den Fahrkorb oder das Gegengewicht offenbart.

Die FR 2 795 060 zeigt bewegbare Mittel am Fahrkorb und feste Mittel im Schacht, um die Verfahrbarkeit des Fahrkorbs nach oben zu blockieren.

Schließlich werden in der JP 2002-20062A und der GB 2379654 A Aufzüge gezeigt, bei denen das Fahrkorbdach mit einer Trittplatte versehen ist, die die Verfahrbarkeit des Fahrkorbs elektrisch verhindert, wenn sich Personen auf der Trittplatte befinden.

Bei den genannten Lösungen ist oftmals die Erreichbarkeit für den Monteur erschwert, da sich die Mechnismen nicht immer in Reichweite des Monteurs befinden. Außerdem ist eine Verfahrbarkeit des Fahrkorbs für Montage- oder Wartungszwecke nicht immer möglich.

Auch erfüllen die Lösungen teilweise nicht die Sicherheitsstandards der Aufzugsrichtlinie 95/16/EWG, so dass sie in öffentlich zugänglichen Bereichen nur mit Einschränkungen, z.B. bei verminderter Geschwindigkeit, zugelassen sind. Insbesondere die vorgeschriebenen Schutzräume für Wartungs- und Reparaturpersonal werden nicht vorschriftgemäß bereitgestellt.

Bei den genannten Systemen stehen die Schutzräume für das Wartungs- und Reparaturpersonal nur temporär zur Verfügung. Im Normalbetrieb des Aufzuges werden die Schutzräume nicht bereitgestellt und der Fahrkorb ist entlang des gesamten Fahrweges verfahrbar.

Die herkömmlicherweise verwendete Sensorik besitzt darüber hinaus den Nachteil, dass die Systeme als Sicherheitsschaltungen, z.B. nach SIL 3, ausgeführt werden müssen. Dadurch werden Beschaltung und Dokumentation aufwendig und für das Wartungspersonal schwer nachvollziehbar.

Es stellt sich somit die Aufgabe, eine Absicherung von temporären Schutzräumen in Aufzugschächten mit einfachen und zuverlässigen Mitteln zu gewährleisten, wenn sich Wartungspersonal in einem Gefahrenbereich aufhält, und dabei den Aufzug- bzw. Fahrkorb für Wartungsarbeiten bewegbar oder verfahrbar zu gestalten.

Die Aufgabe wird erfindungsgemäß gelöst durch einen Aufzug mit den Merkmalen des Patentanspruchs 1 und des Patentanspruchs 3 sowie durch einen Fahrkorb mit den Merkmalen des Patentanspruchs 22.

Durch die erfindungsgemäße Wechselwirkung zwischen den am Fahrkorb vorgesehenen bewegbaren ersten Mitteln und den im Aufzugsschacht angeordneten zweiten Mitteln kann auf einfache und zuverlässige Weise eine Begrenzung des Fahrweges des Fahrkorbes, und damit insbesondere die Bereitstellung von Schutzräumen erreicht werden.

Es sei insbesondere darauf hingewiesen, dass die am Fahrkorb vorgesehenen bewegbaren ersten Mittel von einer nicht den Fahrweg des Fahrkorbs blockierenden ersten Stellung in eine zweite Stellung bringbar sind, in der sie durch entsprechendes Verfahren des Fahrkorbes in Wirkverbindung mit den im Aufzugsschacht ortsfest vorgesehenen zweiten Mitteln bringbar sind, wodurch eine den Fahrweg des Fahrkorbs blockierende Stellung der ersten Mittel realisiert ist.

Durch die weiterhin vorgesehene erfindungsgemäße Wechselwirkung zwischen dem Gegengewicht zugeordneten bewegbaren ersten Mitteln und zweiten Mitteln, wobei die ersten Mittel zur Begrenzung des Fahrweges des Gegengewichts mit den zweiten Mitteln in Wirkverbindung bringbar sind, ist in einfacher Weise der Fahrweg des Fahrkorbs begrenzbar, wodurch ebenfalls ein entsprechender Sicherheitsraum bereitgestellt werden kann.

Auch die dem Gegenwicht zugeordneten bewegbaren ersten Mittel sind von einer nicht den Fahrweg des Gegengewichts blockierenden ersten Stellung in eine zweite Stellung bringbar, in der sie ebenfalls mit den zweiten Mitteln in Wirkverbindung treten können, so dass hier eine den Fahrweg des Gegengewichts blockierende Stellung der ersten Mittel realisierbar ist.

Vorteilhafte Ausgestaltungen ergeben sich aus den jeweiligen Unteransprüchen und der nachfolgenden Beschreibung.

Es ist besonders bevorzugt, die ersten Mittel im wesentlichen an oder auf der Fahrkorbdecke anzuordnen. In dieser Anordnung sind sie für das Wartungspersonal, das sich z.B. für Inspektionsfahrten auf das Fahrkorbdach begibt, leicht erreichbar und insbesondere in einfacher Weise manuell zu betätigen. Das Wartungspersonal hat dann keine Veranlassung, unter Umgehung bestehender Vorschriften Manipulationen durchzuführen, um beispielsweise Zeit einzusparen. Herkömmliche Sicherungseinrichtungen sind oft kompliziert zu bedienen und erfordern darüber hinaus für die Bedienung einen erheblichen Zeit- und/oder Kraftaufwand. Da Wartungspersonal häufig unter Zeitdruck steht, werden erfahrungsgemäß kompliziert oder zeitaufwendig zu bedienende Sicherungseinrichtungen umgangen.

Es erweist sich beispielsweise zur Sicherung eines Schutzraums in der Schachtgrube als vorteilhaft, die ersten Mittel im wesentlichen unter dem Fahrkorboden anzuordnen, wo sie auf einfache Weise von der Schachtgrube oder von einem Stockwerk aus erreichbar und z.B. manuell betätigbar sind. Ebenso könnte eine Fernbetätigung vom Fahrkorbdach aus, von einem Stockwerk aus, aus dem Fahrkorb heraus oder von der Schachtgrube aus vorgesehen sein.

Zur Sicherung eines Schutzraums in der Schachtgrube kann die unterste Schachttür mit einer Sicherheitschaltung ausgestattet sein, die überwacht, ob sich beim Öffnen der Tür der Fahrkorb hinter der Tür befindet.

Es ist von Vorteil, wenn die ersten Mittel am Gegengewicht und die zweiten Mittel im Aufzugschacht angeordnet sind.

Ebenso vorteilhaft ist die Anordnung der ersten Mittel im Aufzugschacht und die Anordnung der zweiten Mittel am Gegengewicht.

Zur Vermeidung einer eventuellen Schädigung der ersten oder zweiten Mittel, des Fahrkorbs, des Aufzugschachts oder mitfahrender Personen können die ersten und/oder zweiten Mittel, die zweckmäßigerweise aus einem harten stabilen Material wie z.B. Metall ausgebildet sind, mit elastischen Pufferelementen versehen sein, um den Fahrkorb sanft anzuhalten.

In der den Fahrweg des Fahrkorbs oder des Gegengewichts blockierenden Stellung wird der jeweilige Fahrweg durch Wirkverbindung der ersten und zweiten Mittel derart begrenzt, dass ein Schutzraum mit einer Sicherheitshöhe im Schacht ausgebildet wird. Ein Schutzraum wird bereitgestellt, um Personen, die sich auf oder unter dem Fahrkorb befinden, nicht zu verletzen, wenn der Fahrkorb in den Schachtkopf oder in die Schachtgrube verfahren wird.

Durch die beschriebenen Maßnahmen können auf einfache Weise unter Berücksichtigung geltender Sicherheitsbestimmungen die erforderlichen Schutzräume im Aufzugschacht sowohl im Schachtkopf als auch in der Schachtgrube insbesondere temporär bereitgestellt werden, ohne den Schacht dazu verlängern zu müssen.

Ein erfindungsgemäßer Aufzug weist eine Einrichtung zur Erfassung der Stellung der ersten und/oder zweiten Mittel auf. Damit kann auf einfache Weise überprüft werden, ob die Bereitstellung des jeweiligen Schutzraums gewährleistet ist. Die Erfassungseinrichtung kann beispielsweise als herkömmlicher elektrischer Positions- oder Drucksensor oder als Schalter ausgebildet sein, der mit den übrigen Sicherheitsschaltungen des Aufzuges verbunden ist.

In besonders bevorzugter Ausführungsform ist ein erfindungsgemäßer Aufzug mit ersten Mitteln ausgestattet, die aus der vertikalen Projektion der Fahrkorb- oder Gegengewichtsfläche wenigstens teilweise heraus- bzw. ausklappbar ausgestaltet sind.

Zweckmäßigerweise weist ein erfindungsgemäßer Aufzug erste Mittel auf, die aus der vertikalen Projektion der Fahrkorb- oder Gegengewichtsfläche wenigstens teilweise heraus- bzw. verschiebbar ausgestaltet sind.

In einer Ausführungsform sind die zweiten Mittel im Aufzugschacht eines erfindungsgemäßen Aufzugs unbewegbar angeordnet. Sie können beispielsweise an den Schachtwänden oder den Führungsschienen befestigt sein, wodurch sie einen unbewegbaren starren Anschlag bilden.

In einer besonders bevorzugten Ausführungsform sind in einem erfindungsgemäßen Aufzug die zweiten Mittel im Aufzugschacht derart angeordnet, dass sie bei der Beaufschlagung durch die ersten Mittel eine vorbestimmte Wegstrecke entlang des Fahrweges bewegt werden. Die zweiten Mittel stellen damit eine vorbestimmte Verlängerung des Fahrweges bereit, die vorteilhaft zum Energieabbau durch Reibung genutzt werden kann. Dazu werden die zweiten Mittel zweckmäßigerweise im Aufzugschacht beispielsweise an einer Führungsschiene festgeklemmt. Diese bevorzugte Ausführungsform ermöglicht eine gezielte, sanfte Abbremsung des Fahrkorbs oder des Gegengewichts, wodurch auch ohne die genannte Ausstattung mit Pufferelementen eine eventuelle Schädigung der ersten und zweiten Mittel, des Fahrkorbs, des Gegengewichts oder des Aufzugschachts vermieden werden kann. Mit oder auf dem Fahrkorb fahrende Personen werden vor von ruckartigem Anhalten verursachten Verletzungen geschützt.

Es ist von Vorteil, wenn die zweiten Mittel als Prellböcke an Fahrkorb- bzw. Führungsschienen angeordnet sind.

In einer bevorzugten Ausführungsform sind in einem erfindungsgemäßen Aufzug die ersten Mittel derart angeordnet, dass sie bei der Beaufschlagung durch die zweiten Mittel eine vorbestimmte Wegstrecke entlang des Fahrweges bewegt werden. Diese Maßnahme weist die Vorteile auf, die im Zusammenhang mit der entsprechenden bevorzugten Ausbildung der zweiten Mittel erläutert wurden.

Zweckmäßigerweise sind die ersten Mittel am Fahrkorb ohne Betreten des Fahrkorbdaches von der nicht blockierenden Stellung in die blockierende Stellung bringbar. Das Wartungspersonal muss sich somit nicht in einen Gefahrenbereich begeben, bevor die Bereitstellung des Sicherheitsraums gewährleistet ist.

Vorteilhafterweise sind die ersten Mittel manuell von der nicht blockierenden Stellung in die blockierende Stellung bringbar. Es erweist sich auch als vorteilhaft, wenn die ersten Mittel manuell aus einer lagestabilen nicht blockierenden Stellung in eine lagestabile blockierende Stellung drehbar sind.

In einer bevorzugten Ausgestaltung des erfindungsgemäßen Aufzugs liegt der Überschneidungsbereich der ersten Mittel und der zweiten Mittel in der vertikalen Projektion außerhalb der Fahrkorb- oder Gegengewichtsfläche.

Insbesondere der herausgeklappte, herausgeschobene oder gedrehte Anteil der ersten Mittel kann mit den zweiten Mitteln vorteilhaft zur Begrenzung des Fahrweges in Wirkverbindung treten. Der Wirkbereich ist dabei bevorzugt außerhalb der vertikalen Fahrkorbprojektion angeordnet, um Gefährdungs- oder Quetschstellen im Fahrkorbbereich zu vermeiden. Bei allen genannten Ausführungsbeispielen lassen sich die ersten Mittel vorteilhafterweise in einfacher Weise manuell bewegen. Daher sind vorteilhafterweise keine komplizierten Betätigungsvorrichtungen notwendig, was zu einer reduzierten Fehleranfälligkeit führt. Es sei darauf hingewiesen, dass die Bewegung der ersten Mittel ebenso bevorzugt elektrisch, magnetisch, pneumatisch, hydraulisch usw. erfolgen kann.

Weiterhin ist der erfindungsgemäße Aufzug mit einer Einrichtung zur Erfassung oder Überwachung der Stellung einer auf dem Fahrkorbdach oder dem Schachtgrubenboden vorgesehenen Trittplatte versehen.

Die Trittplatte deckt zweckmäßigerweise die gesamte Fläche des Fahrkorbdachs oder des Schachtgrubenbodens ab.

In einer bevorzugten Ausführungsform des erfindungsgemäßen Aufzugs bestehen auf dem Fahrkorbdach oder auf dem Schachtgrubenboden neben der Trittplatte keine Trittflächen, die einen Aufenthalt von Personen neben der Trittplatte ermöglichen.

Vorteilhafterweise liegt die Trittplatte im wesentlichen auf elastischen Federelementen auf, deren Einfederung überwachbar ist. Dazu können besonders vorteilhaft herkömmliche, preiswerte Sicherheitsschalter verwendet werden.

Bei dem erfindungsgemäßen Aufzug ist die Verfahrbarkeit des Fahrkorbs blockiert, wenn die Einrichtung zur Erfassung oder Überwachung der Stellung der Trittplatte, insbesondere Sensoren oder Schalter, die Trittplatte in einer vorbestimmten Stellung registriert. Vorteilhaft wird die vorbestimmte Stellung beim Betreten der Trittplatte eingenommen. Die Sperrfunktion bzgl. der Verfahrbarkeit kann beispielsweise durch elektrischen Eingriff in die Steuerung oder den Antrieb bereitgestellt werden.

Erfindungsgemäß hebt die Einrichtung zur Erfassung oder Überwachung der Stellung der ersten und/oder zweiten Mittel die Sperrfunktion der Einrichtung zur Erfassung oder Überwachung der Stellung der Trittplatte teilweise auf und macht den Fahrkorb mit reduzierter Geschwindigkeit für eine Inspektionsfahrt verfahrbar, wenn die Einrichtung zur Erfassung oder Überwachung der Stellung der ersten und/oder zweiten Mittel die ersten Mittel in ihrer blockierenden Stellung registriert.

Wenn die den ersten Mitteln zugeordnete Erfassungseinrichtung registriert, dass sich die ersten Mittel in der blockierenden Stellung, d.h. der Stellung, die einen, z.B. temporären, Sicherheitraum gewährleistet, befinden, wird die Verfahrbarkeit insbesondere für Inspektionsfahrten wieder freigegeben. Die den ersten Mitteln und der Trittplatte zugeordneten Erfassungseinrichtungen können robust, zuverlässig und einfach beschaffen sein, so dass insbesondere die elektrische Verschaltung vom Fachmann kundenspezifisch ausgelegt, abgewandelt und geprüft werden kann.

In einer weiteren Ausführungsform des erfindungsgemäßen Aufzugs ist eine Einrichtung zur Erfassung einer Anwesenheit von Personen auf dem Fahrkorbdach oder dem Schachtgrubenboden vorgesehen. Diese Einrichtung kann in einfacher Weise als Lichtschranke, Bewegungsmelder, Drucksensor und vieles mehr ausgestaltet sein.

Zweckmäßigerweise sind bei einem erfindungsgemäßen Aufzug in der Schachtgrube dritte Mittel in den Fahrweg des Fahrkorbs oder den Fahrweg des Gegengewichts einbringbar, um den jeweiligen Fahrweg zu begrenzen. Diese Mittel können zweckmäßig und robust als Aufsetzstützen ausgebildet sein. Durch die beschriebene Anordnung im Fahrweg des Gegengewichts ist ein Sicherheitsraum im Schachtkopf bereitstellbar, durch die beschriebene Anordnung im Fahrweg des Fahrkorbs ist ein Sicherheitsraum in der Schachtgrube bereitstellbar. Die dritten Mittel werden neben der Nutzung bei einer Wartung besonders zweckmäßig während der Montage eingesetzt, wenn die übrigen vorgesehenen Sicherheitseinrichtungen und Fahrwegbegrenzungsmittel noch nicht vollständig betriebsbereit oder vorübergehend außer Betrieb sind.

Erfindungsgemäß ist ferner ein Fahrkorb für einen Aufzug mit ersten Mitteln, die wenigstens teilweise aus der vertikalen Projektion der Fahrkorbfläche heraus bewegbar sind und zur Begrenzung des Fahrweges des Fahrkorbs mit zweiten Mitteln, die in einem Aufzugschacht angeordnet sind, in Wirkverbindung bringbar sind, ausgestattet, wobei eine Einrichtung zur Erfassung oder Überwachung der Stellung einer auf dem Fahrkorbdach vorgesehenen Trittplatte und eine Einrichtung zur Erfassung oder Überwachung der Stellung der ersten Mittel vorgesehen sind, wobei die Verfahrbarkeit des Fahrkorbs blockiert ist, wenn die Einrichtung zur Erfassung oder Überwachung der Stellung der Trittplatte die Trittplatte in einer vorbestimmten Stellung registriert, und wobei die Einrichtung zur Erfassung oder Überwachung der Stellung der ersten Mittel die Sperrfunktion der Einrichtung zur Erfassung oder Überwachung der Stellung der Trittplatte teilweise aufhebt, wenn die Einrichtung zur Erfassung oder Überwachung der Stellung der ersten Mittel die ersten Mittel in ihrer blockierenden Stellung registriert.

Vorteilhafterweise weisen die ersten Mittel eines erfindungsgemäßen Fahrkorbs die Merkmale der ersten Mittel eines Ausführungsbeispiels eines erfindungsgemäßen Aufzugs auf.

Weitere Vorteile und Ausgestaltungen der Erfindung ergeben sich aus der Beschreibung und der beiliegenden Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Im Folgenden sollen die Erfindung und insbesondere deren Vorteile anhand eines in den Figuren dargestellten Ausführungsbeispiels näher erläutert werden.

Es zeigt
- Figur 1: einen Ausschnitt eines Fahrkorbdachs mit einer bevorzugten Ausführungsform der ersten Mittel in einer ersten Stellung;
- Figur 2: einen Ausschnitt eines Fahrkorbdachs mit einer bevorzugten Ausführungsform der ersten Mittel in einer zweiten Stellung und eine bevorzugte Ausführungsform der zweiten Mittel;
- Figur 3: eine größeren Ausschnitt eines Fahrkorbdachs mit einer bevorzugten Ausführungsform der ersten Mittel in einer ersten Stellung;
- Figur 4: eine bevorzugte Ausführungsform der dritten Mittel, die in der Schachtgrube angeordnet werden; und
- Figur 5: eine Querschnittsansicht einer bevorzugten Ausführungsform eines Aufzugs von der Seite;

### Ausführliche Figurenbeschreibung

Figur 1 zeigt in perspektivischer Ansicht einen Ausschnitt eines Fahrkorbdachs 1 eines Fahrkorbs. Das Fahrkorbdach 1 ist mit einer vollflächigen Trittplatte 3 ausgestattet, die das gesamte betretbare Fahrkorbdach abdeckt, und der wenigstens eine Erfassungseinrichtung 5 (Figur 3) zugeordnet ist. Die Trittplatte weist einen senkrecht hochstehenden Trittplattenrand 3b auf, der verhindert, dass insbesondere die Füße von auf der Trittplatte stehendem Wartungspersonal in einen Gefahrenbereich außerhalb der Fahrkorbfläche gelangen oder von der Trittplatte abrutschen. Die Trittplatte ist an einem oder mehreren Punkten 6 (Figur 3) elastisch nachgebend beispielsweise auf einem Federelement gelagert, wobei beim Betreten der Trittplatte 3 dann ein Federweg zurückgelegt wird.

Auf dem Fahrkorbdach 1 sind bewegbare erste Mittel insgesamt mit 100 bezeichnet und als ausklappbarer Metallbügel ausgebildet. Der Metallbügel befindet sich in Figur 1 in einer eingeklappten oder offenen, nicht blockierenden Stellung, die die freie Verfahrbarkeit des Fahrkorbs gewährleistet. Der Metallbügel 100 weist einen U-förmigen Grundkörper 101 auf, an dem nach innen gebogene Flächen 102a und 102b angebracht sind. Die nach innen gebogenen Flächen stellen Anschlagflächen 103a, 103b bereit, wie im folgenden noch weiter erläutert wird.

Der Metallbügel 100 ist an den Befestigungs- und Drehpunkten 104a, 104b dreh- und ausklappbar befestigt. An der Innenseite des Metallbügels ist eine weitere Erfassungseinrichtung 105 angebracht, die die Stellung des Metallbügels erfaßt. Der Fahrkorb wird mittels Rollen 200 entlang der aus einem Schienenkopf 301 und einem Schienenfuß 302 bestehenden Führungsschiene 300 geführt.

Die Erfassungseinrichtung 105 ist als Sicherheitsschalter ausgebildet und weist einen Schaltstift 105a auf. In der gezeigten nicht blockierenden (eingeklappten) Stellung des Metallbügels 100 tritt der Schaltstift 105a aus dem Sicherheitsschalter 105 heraus. In der in Figur 2 gezeigten ausgeklappten, blockierenden Stellung des Metallbügels 100 wird der Schaltstift 105a in das Innere des Sicherheitsschalters 105 gedrückt. Auf diese Weise sind die beiden Stellungen des Metallbügels 100 leicht erfassbar.

Betritt eine Person die Trittplatte 3 auf dem Fahrkorbdach 1, werden die der Trittplatte zugeordneten Erfassungseinrichtungen 5 (Figur 3) betätigt. Dadurch wird die Verfahrbarkeit des Fahrkorbs verhindert. Bewegt die Person den Metallbügel 100 in die in Figur 2 gezeigte ausgeklappte oder blockierende Stellung, wird der Sicherheitsschalter 105 betätigt und die Verfahrbarkeit des Fahrkorbs für Inspektions- oder Wartungsfahrten freigegeben. Es sei darauf hingewiesen, dass mehrere bewegbare erste Mittel am Fahrkorbdach angebracht werden können.

In Figur 2 ist die geschlossene, ausgeklappte Stellung des Metallbügels 100 gezeigt. Man erkennt hier insbesondere an dem U-förmigen Grundkörper 101 ausgebildete schräge Flächen 102a, 102b, die Anschlagflächen 103a, 103b bereitstellen. Die Anschlagflächen ragen in der ausgeklappten Stellung des Metallbügels 100 über die Grundfläche des Fahrkorbs hinaus.

Im Aufzugschacht an der Führungsschiene 300 sind die zweiten Mittel 400 angebracht, die als Aufprallrahmen in der Art eines Prellbocks ausgebildet sind. Der Aufprallrahmen weist einen U-förmigen Grundkörper 404 und daran ausgebildete Aufprallflächen 401a, 401b auf. Die Aufprallflächen ragen in die senkrechte Projektion der Anschlagflächen 103a, 103b des ausgeklappten Metallbügels 100 und können mit den Anschlagflächen 103a, 103b des Metallbügels 100 in der blockierenden Stellung des Metallbügels in Wirkverbindung treten, d.h. die Aufprallflächen dienen als Anschläge für die Anschlagflächen 103a, 103b. Durch die Wirkverbindung des Metallbügels 100 mit dem Aufprallrahmen 400 ist die Verfahrbarkeit des Fahrkorbs beschränkt.

Im gezeigten Ausführungsbeispiel ist die Verfahrbarkeit des Fahrkorbs nach oben beschränkt, so dass über dem Fahrkorbdach 1 ein (temporärer) Sicherheitsraum bereitstellbar ist, insbesondere wenn sich Wartungspersonal auf den Fahrkorbdach 1 befindet.

Der Aufprallrahmen 400 ist mittels einer Befestigungseinrichtung 402 an der Führungsschiene 300 befestigt, insbesondere festgeklemmt. Die Befestigungseinrichtung 402 stellt durch die Festklemmung vorteilhaft eine Bewegbarkeit des Aufprallrahmens 400 über eine vorbestimmte Wegstrecke 403 mit einem bestimmbaren Kraftaufwand bereit. Durch die bereitgestellte Bewegbarkeit kann vorteilhaft die Geschwindigkeit des Fahrkorbs mittels Reibkraft über eine Wegstrecke abgebaut werden, wodurch der Fahrkorb nicht zu einem ruckartigen Stillstand gelangt.

Neben der Führungsschiene 300 sind Tragseile 600 angeordnet, die den Aufzug tragen oder mit einem Gegengewicht verbinden.

Die Rollen 200 sind mittels eines Rollenträgers 201 und einer Rollenstütze 202 am Fahrkorbdach 1 befestigt. Der Fahrkorb wird mittels der Rollen entlang der Führungsschiene 300 geführt.

Der Sicherheitsschalter 105 kommt mit seinem Schaltstift 105a mit dem Fahrkorbdach 1 oder darauf angebrachten Bauteilen in Kontakt, wodurch der Sicherheitsschalter 105 betätigt wird. Damit wird die geschlossene, blockierende Stellung des Metallbügels 100 registriert.

In Figur 3 ist ein größerer Ausschnitt des Fahrkorbdachs 1 gezeigt. Auf dem Fahrkorbdach 1 ist die vollflächige Trittplatte 3 angeordnet, die den gesamten betretbaren Bereich abdeckt und die mit einem Rand 3b für die genannten Sicherheitszwecke ausgestattet ist. Der Fahrkorb wird mittels der Seile 600 entlang der Führungsschiene 300 über die Rollen 200 verfahren.

Der ausklappbare Metallbügel 100 ist in der geöffneten, nicht blockierenden Stellung gezeigt. Der Schaltstift 105a befindet sich außerhalb des Sicherheitsschalters 105. Auf dem Fahrkorbdach 1 sind weitere Erfassungseinrichtungen 5 angeordnet, die als Sicherheitsschalter ausgebildet sind und durch Betreten und damit Absenken der Trittplatte 3 betätigt werden. Durch die Betätigung der Sicherheitsschalter 5 wird die Verfahrbarkeit des Fahrkorbs unterbunden. Dies kann beispielsweise dadurch geschehen, dass die Sicherheitsschalter 5 in einen Sicherheitskreis des Aufzuges so eingebunden sind, dass die Stromzufuhr zum Aufzugsmotor unterbrochen wird. Auch eine elektrische oder hydraulische Lüftung der Fahrkorbbremsen kann auf diese Weise unterbunden werden.

Durch diese Maßnahmen kann gewährleistet werden, dass der Fahrkorb nicht mehr weiter verfahren werden, wenn sich eine Person auf dem Fahrkorbdach befindet.

Beabsichtigt eine Person auf dem Fahrkorbdach 1 den Fahrkorb insbesondere für eine Inspektionsfahrt zu verfahren, ist es notwendig, dass der Metallbügel 100 in die geschlossene Stellung gebracht wird. Dazu klappt die Person auf dem Fahrkorbdach den Metallbügel in die geschlossene Stellung. Sind auf dem Fahrkorbdach mehrere erste Mittel angeordnet, ist es zweckmäßig, wenn alle ersten Mittel in eine Sicherheitsstellung bewegt werden müssen, bevor die Verfahrbarkeit des Fahrkorbs freigegeben wird.

Die geschlossene Stellung, also die Sicherheitsstellung, des Metallbügels 100 wird vom Sicherheitsschalter 105 registriert, der beispielsweise so geschaltet sein kann, dass die der Trittplatte 3 zugeordneten Sicherheitsschalter 5 überbrückt werden. Dadurch wird die Verfahrbarkeit des Fahrkorbs mit Inspektionsgeschwindigkeit entlang der Führungsschienen 300 wieder freigegeben.

In Figur 4 sind dritte Mittel 700 gezeigt, die in den Fahrweg des Aufzugkorbs oder den Fahrweg des Gegengewichts in der Schachtgrube einbringbar sind, um den jeweiligen Fahrweg zu begrenzen, und benötigte Sicherheitsräume bereitzustellen.

Die dritten Mittel 700 sind als Aufsetzstütze ausgebildet und weisen eine Rückwand 701 und Seitenteile 702a, 702b auf, die zusammen einen U-förmigen Querschnitt bilden. Die Seitenteile weisen an ihrem unteren Ende nach außen weisende Fußplatten auf. An ihrer Oberseite weist die Aufsetzstütze 700 zwei Puffer 703 auf, die ein gepuffertes Aufsetzen des Fahrkorbs bzw. des Gegengewichts erlauben, um Schädigungen am Fahrkorb bzw. am Gegengewicht oder an mitfahrenden Personen zu verhindern. Im Übrigen kann die Aufsetzstütze auch eine andere Anzahl von Puffern, wie z.B. einen, drei usw., aufweisen.

Unter der Aufsetzstütze 700 ist eine Pufferstütze 800 gezeigt. Die Pufferstütze 800 ist als fest im Schacht angeordnete Pufferstütze ausgebildet. Sie weist eine Fußplatte 801 auf, mit der sie in der Schachtgrube unter dem Fahrkorb oder unter dem Gegengewicht befestigt ist. Die feste Pufferstütze 800 stellt die Puffer für den normalen Aufzugbetrieb für den Fahrkorb bzw. das Gegengewicht bereit.

Sie ist an ihrer Oberseite mit Puffern 803 ausgestattet. Daneben weist sie an ihrer Oberseite am Rand zwei Führungen 802a, 802b auf, in die die Aufsetzstütze 700 mit ihren Fußplatten einbringbar bzw. einschiebbar ist. Die Führungen 802a, 802b weisen an ihren Enden Anschläge auf, die einen Anschlag für das Einschieben der Fußplatten bilden. Daneben sind auch andere Befestigungsformen denkbar. Beispielsweise kann die Aufsetzstütze 700 dreh-, klapp- und/oder kippbar an Trägervorrichtungen befestigt sein, um so auf einfache Weise zwischen einer Stellung im Fahrweg des Aufzugkorbs, einer Stellung im Fahrweg des Gegengewichts und einer Stellung außerhalb beider Fahrwege bewegbar zu sein.

In der gezeigten Stellung wird ein Schutzraum mit einer Sicherheitshöhe, die mit der kumulierten Länge 704 der beiden Pufferstützen korrespondiert, bereitgestellt. Wird die Aufsetzstütze 700 unter dem Fahrkorb angebracht, verhindert sie eine Verfahrbarkeit des Fahrkorbs bis zum Schachtboden. Unter dem Fahrkorb in der Schachtgrube wird somit ein Schutzraum bereit gestellt.

Wird die Aufsetzstütze 700 unter dem Gegengewicht angebracht, verhindert sie die Verfahrbarkeit des Gegengewichts bis zum Schachtboden, wodurch die Verfahrbarkeit des mit dem Gegengewicht über Seile verbundenen Fahrkorbs bis zur Schachtdecke verhindert wird. Dadurch wird über dem Fahrkorb unter der Schachtdecke ein Schutzraum bereitgestellt.

Das Einbringen der Aufsetzstütze 700 kann vorzugsweise auch dann geschehen, wenn die übrigen Sicherheitseinrichtungen, beispielsweise bei der Montag des Aufzuges, noch nicht vollständig beschaltet oder aus einem anderen Grund außer Betrieb sind.

In Figur 5 ist eine seitliche Querschnittsansicht einer bevorzugten Ausführungsform eines erfindungsgemäßen Aufzugs gezeigt. Ein Aufzugschacht ist insgesamt mit 10 bezeichnet. Ein Fahrkorb 11 ist über Seile 600, die über Rollen- und Antriebsvorrichtungen 13 geführt werden, mit einem Gegengewicht 12 verbunden. Der Fahrkorb ist entlang der Führungsschienen 300 zwischen einer Schachtgrube 15 und einem Schachtkopf 16 verfahrbar.

Der Aufzugschacht 10 weist Öffnungen oder Türen 14 zu Stockwerken auf, durch die der Fahrkorb betreten und verlassen werden kann. Insbesondere ist durch die Türen auch das Fahrkorbdach 1 betretbar.

Am Fahrkorbdach 1 ist wenigstens ein Metallbügel 100 angeordnet, der mit wenigstens einem Aufprallrahmen 400, der an der Führungsschiene 300 angeordnet ist, in Wirkverbindung treten kann.

Befindet sich der Metallbügel in einer eingeklappten Stellung, ist der Fahrkorb 11 entlang der Führungsschienen 300 frei verfahrbar. Befindet sich der Fahrkorb in seiner obersten Position, ist im Schachtkopf 16 über dem Fahrkorbdach 1 ein Freiraum mit einer Höhe 20 vorhanden, der nicht als Sicherheitsraum für eine Person ausreicht.

Befindet sich hingegen der Metallbügel 100 in einer ausgeklappten Stellung, wird durch Wirkverbindung mit dem Aufprallrahmen 400 eine Verfahrbarkeit über die in Figur 5 gezeigte Stellung hinaus unterbunden. Es sei darauf hingewiesen, dass die Verfahrbarkeit über eine Stellung, die etwas unter der gezeigten Stellung liegt, bereits durch elektronische Mittel, wie z.B. Positionsschalter, unterbunden werden kann. Diese elektronischen Mittel gewährleisten aber keine absolute mechanische Begrenzung, wie es die beschriebenen ersten und zweiten Mittel tun.

Durch die Wirkverbindung des Metallbügels 100 und des Aufprallrahmens 400 wird im Schachtkopf 16 ein zusätzlicher Sicherheitsraum mit einer Höhe 21 bereitgestellt und gewährleistet, wodurch sich die gesamte Sicherheitshöhe über dem Fahrkorb aus den Höhen 20 und 21 zusammensetzt.

## Patentansprüche

1. Aufzug mit einem Fahrkorb (11), der in einem Aufzugschacht (10) zwischen einem Schachtkopf (16) und einer Schachtgrube (15) entlang eines Fahrweges verfahrbar angeordnet ist, wobei für Montage- und Wartungszwecke im Schachtkopf (16) und/oder in der Schachtgrube (15) temporäre Schutzräume bereitstellbar sind, wobei am Fahrkorb (11) bewegbare erste Mittel (100) vorgesehen sind, die zur Begrenzung des Fahrwegs des Fahrkorbs mit zweiten Mitteln (400), die im Aufzugsschacht (10) angeordnet sind, in Wirkverbindung bringbar sind, wobei eine Einrichtung (105) zur Erfassung oder Überwachung der Stellung der ersten (100) und/oder zweiten Mittel (400) vorgesehen ist,
**dadurch gekennzeichnet, dass**
die Verfahrbarkeit des Fahrkorbs (11) blockiert ist, wenn eine Einrichtung (5) zur Erfassung oder Überwachung der Stellung einer auf dem Fahrkorbdach (1) oder dem Schachtgrubenboden vorgesehenen Trittplatte (3) die Trittplatte in einer vorbestimmten Stellung registriert, wobei die Einrichtung (105) zur Erfassung oder Überwachung der Stellung der ersten (100) und/oder zweiten Mittel (400) die Sperrfunktion der Einrichtung (5) zur Erfassung oder Überwachung der Stellung der Trittplatte (3) teilweise aufhebt, wenn die Einrichtung (105) zur Erfassung oder Überwachung der Stellung der ersten Mittel (100) die ersten Mittel (100) in ihrer blockierenden Stellung registriert.

2. Aufzug nach Anspruch 1, **dadurch gekennzeichnet, dass** die ersten Mittel (100) im wesentlichen an der Fahrkorbdecke (1) und/oder am Fahrkorbboden angeordnet sind.

3. Aufzug, insbesondere Seilaufzug, mit einem Fahrkorb (11), der in einem Aufzugschacht (10) zwischen einem Schachtkopf (16) und einer Schachtgrube (15) entlang eines Fahrweges verfahrbar angeordnet ist, und mit einem Gegengewicht (12) im Aufzugschacht, wobei für Montage- und Wartungszwecke im Schachtkopf (16) und/oder in der Schachtgrube (15) temporäre Schutzräume bereitstellbar sind, wobei dem Gegengewicht (12) zugeordnete bewegbare erste Mittel vorgesehen sind, die zur Begrenzung des Fahrweges des Gegengewichts mit zweiten Mitteln in Wirkverbindung bringbar sind, wobei eine Einrichtung (105) zur Erfassung oder Überwachung der Stellung der ersten (100) und/oder zweiten Mittel (400) vorgesehen ist,
**dadurch gekennzeichnet, dass** die Verfahrbarkeit des Fahrkorbs (11) blockiert ist, wenn eine Einrichtung (5) zur Erfassung oder Überwachung der Stellung einer auf dem Fahrkorbdach (1) oder dem Schachtgrubenboden vorgesehenen Trittplatte (3) die Trittplatte in einer vorbestimmten Stellung registriert, wobei die Einrichtung (105) zur Erfassung oder Überwachung der Stellung der ersten Mittel (100) die Sperrfunktion der Einrichtung (5) zur Erfassung oder Überwachung der Stellung der Trittplatte (3) teilweise aufhebt, wenn die Einrichtung (105) zur Erfassung oder Überwachung der Stellung der ersten Mittel (100) die ersten Mittel (100) in ihrer blockierenden Stellung registriert.

4. Aufzug nach Anspruch 3, **dadurch gekennzeichnet, dass** die ersten Mittel am Gegengewicht (12) und die zweiten Mittel im Aufzugschacht (10) angeordnet sind.

5. Aufzug nach Anspruch 3, **dadurch gekennzeichnet, dass** die ersten Mittel im Aufzugschacht (10) und die zweiten Mittel am Gegengewicht (12) angeordnet sind.

6. Aufzug nach einem der vorstehenden Ansprüche, **dadurch gekennzeichnet, dass**
die ersten Mittel (100) aus der vertikalen Projektion der Fahrkorb- oder Gegengewichtsfläche zumindest teilweise heraus- bzw. ausklappbar ausgestaltet sind.

7. Aufzug nach einem der vorstehenden Ansprüche, **dadurch gekennzeichnet, dass**
die ersten Mittel (100) aus der vertikalen Projektion der Fahrkorb- oder Gegengewichtsfläche zumindest teilweise heraus verschiebbar ausgestaltet sind.

8. Aufzug nach einem der vorstehenden Ansprüche, **dadurch gekennzeichnet, dass**
die zweiten Mittel (400) im Aufzugschacht (10) unbewegbar angeordnet sind.

9. Aufzug nach einem der vorstehenden Ansprüche, **dadurch gekennzeichnet, dass**
die zweiten Mittel (400) im Aufzugschacht (10) derart angeordnet sind, dass sie bei der Beaufschlagung durch die ersten Mittel (100) eine vorbestimmte Wegstrecke (403) bewegt werden.

10. Aufzug nach einem der vorstehenden Ansprüche, **dadurch gekennzeichnet, dass**
die zweiten Mittel (400) im Aufzugschacht (10) als Prellböcke an Fahrkorbschienen (300) angeordnet sind.

11. Aufzug nach einem der vorstehenden Ansprüche, **dadurch gekennzeichnet, dass**
die ersten Mittel (100) am Fahrkorb (11) oder am Gegengewicht (12) derart angeordnet sind, dass sie bei der Beaufschlagung durch die zweiten Mittel (400) eine vorbestimmte Wegstrecke bewegt werden.

12. Aufzug nach einem der vorstehenden Ansprüche, **dadurch gekennzeichnet, dass**
die ersten Mittel (100) am Fahrkorb (11) ohne Betreten des Fahrkorbdaches (1) von der nicht blockierenden Stellung in die blockierende Stellung bringbar sind.

13. Aufzug nach einem der vorstehenden Ansprüche, **dadurch gekennzeichnet, dass**
die ersten Mittel (100) manuell von der nicht blockierenden Stellung in die blockierende Stellung bringbar sind.

14. Aufzug nach einem der vorstehenden Ansprüche, **dadurch gekennzeichnet, dass**
die ersten Mittel (100) manuell aus einer lagestabilen nicht blockierenden Stellung in eine lagestabile blockierende Stellung drehbar sind.

15. Aufzug nach einem der vorstehenden Ansprüche, **dadurch gekennzeichnet, dass**
der Überschneidungsbereich der ersten Mittel (100) und der zweiten Mittel (400) in der vertikalen Projektion außerhalb der Fahrkorb- oder Gegengewichtsfläche liegt.

16. Aufzug nach einem der vorstehenden Ansprüche, **dadurch gekennzeichnet, dass**
die Trittplatte (3) die gesamte Fläche des Fahrkorbdachs (1) oder des Schachtgrubenbodens abdeckt.

17. Aufzug nach einem der vorstehenden Ansprüche, **dadurch gekennzeichnet, dass**
auf dem Fahrkorbdach (1) oder auf dem Schachtgrubenboden neben der Trittplatte (3) keine Trittflächen bestehen, die einen Aufenthalt von Personen neben der Trittplatte ermöglichen.

18. Aufzug nach einem der vorstehenden Ansprüche, **dadurch gekennzeichnet, dass**
die Trittplatte (3) im wesentlichen auf elastischen Federelementen aufliegt, deren Einfederung überwachbar ist.

19. Aufzug nach einem der vorstehenden Ansprüche, **dadurch gekennzeichnet, dass**
die Einrichtung (105) zur Erfassung oder Überwachung der Stellung der ersten (100) und/oder zweiten Mittel (400) die Sperrfunktion der Einrichtung (5) zur Erfassung oder Überwachung der Stellung der Trittplatte (3) teilweise aufhebt und den Fahrkorb (11) mit reduzierter Geschwindigkeit für eine Inspektionsfahrt verfahrbar macht, wenn die Einrichtung (105) zur Erfassung oder Überwachung der Stellung der ersten (100) und/oder zweiten Mittel die ersten Mittel (100) in ihrer blockierenden Stellung registriert.

20. Aufzug nach einem der vorstehenden Ansprüche,
**gekennzeichnet durch**
eine Einrichtung zur Erfassung einer Anwesenheit von Personen auf dem Fahrkorbdach (1) oder dem Schachtgrubenboden.

21. Aufzug nach einem der vorstehenden Ansprüche, **dadurch gekennzeichnet, dass**
in der Schachtgrube dritte Mittel (700) in den Fahrweg des Fahrkorbs (11) oder den Fahrweg des Gegengewichts (12) einbringbar sind, um den jeweiligen Fahrweg zu begrenzen.

22. Fahrkorb (11) für einen Aufzug, mit
ersten Mitteln (100), die wenigstens teilweise aus der vertikalen Projektion der Fahrkorbfläche heraus bewegbar sind und zur Begrenzung des Fahrweges des Fahrkorbs mit zweiten Mitteln (400), die in einem Aufzugschacht angeordnet sind, in Wirkverbindung bringbar sind, und einer Einrichtung (105) zur Erfassung oder Überwachung der Stellung der ersten Mittel (100),
**gekennzeichnet durch**
eine Einrichtung (5) zur Erfassung oder Überwachung der Stellung einer auf dem Fahrkorbdach (1) vorgesehenen Trittplatte (3), wobei die Verfahrbarkeit des Fahrkorbs (11) blockiert ist, wenn die Einrichtung (5) zur Erfassung oder Überwachung der Stellung der Trittplatte die Trittplatte (3) in einer vorbestimmten Stellung registriert, wobei die Einrichtung (105) zur Erfassung oder Überwachung der Stellung der ersten Mittel (100) die Sperrfunktion der Einrichtung (5) zur Erfassung oder Überwachung der Stellung der Trittplatte (3) teilweise aufhebt, wenn die Einrichtung (105) zur Erfassung oder Überwachung der Stellung der ersten Mittel (100) die ersten Mittel (100) in ihrer blockierenden Stellung registriert.

23. Fahrkorb (11) nach Anspruch 22,
**gekennzeichnet durch** erste Mittel (100) nach einem der Ansprüche 2, 6, 7 oder 11 bis 15.

## Claims

1. Lift with a lift cage (11) which is positioned in a lift shaft (10) so that it may move along a travel path between the top (16) of the shaft and the shaft cavity (15), temporary shelters being made available for assembly and maintenance purposes in the top (16) of the shaft and/or in the shaft cavity (15), movable first means (100) being provided on the lift cage (11) which may be operatively connected to second means (400), positioned in the lift shaft (10), for restricting the travel path of the lift cage, a device (105) being provided for detecting or monitoring the position of the first means (100) and/or the second means (400), **characterised in that** the moveability of the lift cage (11) is blocked when a device (5) for detecting or monitoring the position of a tread plate (3) provided on the roof (1) of the lift cage or on the bottom of the shaft cavity registers the tread plate in a predetermined position, the device (105) for detecting or monitoring the position of the first means (100) and/or second means (400) partly cancels the blocking function of the device (5) for detecting or monitoring the position of the tread plate (3) when the device (105) for detecting or monitoring the position of the first means (100) registers the first means (100) in the blocking position thereof.

2. Lift according to claim 1, **characterised in that** the first means (100) are substantially positioned on the roof (1) of the lift cage and/or on the bottom of the lift cage.

3. Lift, in particular cable lift, with a lift cage (11) which is positioned in a lift shaft (10) so that it may move along a travel path between the top (16) of the shaft and the shaft cavity (15), and with a counterweight (12) in the lift shaft, temporary shelters being made available for assembly and maintenance purposes in the top (16) of the shaft and/or in the shaft cavity (15), moveable first means being provided which are associated with the counterweight (12) and may be operatively connected to second means for restricting the travel path of the counterweight, a device (105) for detecting or monitoring the position of the first means (100) and/or second means (400) being provided, **characterised in that** the moveability of the lift cage (11) is blocked when a device (5) for detecting or monitoring the position of a tread plate (3) provided on the roof (11) of the lift cage or on the bottom of the shaft cavity registers the tread plate in a predetermined position, the device (105) for detecting or monitoring the position of the first means (100) partly cancelling the blocking function of the device (5) for detecting or monitoring the position of the tread plate (3) when the device (105) for detecting or monitoring the position of the first means (100) registers the first means (100) in the blocking position thereof.

4. Lift according to claim 3, **characterised in that** the first means are positioned on the counterweight (12) and the second means are positioned in the lift shaft (10).

5. Lift according to claim 3, **characterised in that** the first means are positioned in the lift shaft (10) and the second means are positioned on the counterweight (12).

6. Lift according to any one of the preceding claims, **characterised in that** the first means (100) are configured such that they may be at least partly folded out of the vertical projection of the lift cage surface or counterweight surface.

7. Lift according to any one of the preceding claims, **characterised in that** the first means (100) are configured such that they may be at least partly moved out of the vertical projection of the lift cage surface or counterweight surface.

8. Lift according to any one of the preceding claims, **characterised in that** the second means (400) are positioned so that they cannot move in the lift shaft (10).

9. Lift according to any one of the preceding claims, **characterised in that** the second means (400) are positioned in the lift shaft (10) such that they are moved by a predetermined distance (403) when acted on by the first means (100).

10. Lift according to any one of the preceding claims, **characterised in that** the second means (400) are positioned in the lift shaft (10) as buffers on lift cage tracks (300).

11. Lift according to any one of the preceding claims, **characterised in that** the first means (100) are positioned on the lift cage (11) or on the counterweight (12) such that they are moved by a predetermined distance when acted on by the second means (400).

12. Lift according to any one of the preceding claims, **characterised in that** the first means (100) on the lift cage (11) may be brought into the blocking position from the non-blocking position without treading on the roof (1) of the lift cage.

13. Lift according to any one of the preceding claims, **characterised in that** the first means (100) may be brought manually into the blocking position from the non-blocking position.

14. Lift according to any one of the preceding claims, **characterised in that** the first means (100) may be rotated manually into a positionally stable blocking position from a positionally stable non-blocking position.

15. Lift according to any one of the preceding claims, **characterised in that** the intersection area between the first means (100) and the second means (400) is located outside the lift cage surface or counterweight surface in the vertical projection.

16. Lift according to any one of the preceding claims, **characterised in that** the tread plate (3) covers the entire surface of the roof (1) of the lift cage or of the bottom of the shaft cavity.

17. Lift according to any one of the preceding claims, **characterised in that** there are no treads allowing persons to remain standing next to the tread plate on the roof (1) of the lift cage or on the bottom of the shaft cavity next to the tread plate (3).

18. Lift according to any one of the preceding claims, **characterised in that** the tread plate (3) substantially rests on resilient spring elements, the spring deflection of which may be monitored.

19. Lift according to any one of the preceding claims, **characterised in that** the device (105) for detecting or monitoring the position of the first means (100) and/or second means (400) partly cancels the blocking function of the device (5) for detecting or monitoring the position of the tread plate (3) and renders the lift cage (11) moveable at a reduced speed for an inspection run when the device (105) for detecting or monitoring the position of the first means (100) and/or second means registers the first means (100) in the blocking position thereof.

20. Lift according to any one of the preceding claims, **characterised by** a device for detecting the presence of persons on the roof (1) of the lift cage or on the bottom of the shaft cavity.

21. Lift according to any one of the preceding claims, **characterised in that** third means (700) in the shaft cavity may be introduced into the travel path of the lift cage (11) or into the path of the counterweight (12) to restrict the respective travel path.

22. Lift cage (11) for a lift, with first means (100) which may be moved at least partly out of the vertical projection of the lift cage surface and may be operatively connected to second means (400) positioned in a lift shaft, to restrict the travel path of the lift cage, and with a device (105) for detecting or monitoring the position of the first means (100), **characterised by** a device (5) for detecting or monitoring the position of a tread plate (3) provided on the roof (1) of the lift cage, the moveability of the lift cage (11) being blocked when the device (5) for detecting or monitoring the position of the tread plate (3) registers said tread plate in a predetermined position, the device (105) for detecting or monitoring the position of the first means (100) partly cancelling the blocking function of the device (5) for detecting or monitoring the position of the tread plate (3) when the device (105) for detecting or monitoring the position of the first means (100) registers the first means (100) in the blocking position thereof.

23. Lift cage (11) according to claim 22, **characterised by** first means (100) according to any one of claims 2, 6, 7 or 11 to 15.

## Revendications

1. Ascenseur comportant une cabine d'ascenseur (11) qui est mobile dans une cage d'ascenseur (10) entre une tête de cage (16) et une fosse de cage (15) le long d'un trajet de déplacement, dans lequel sont mis à disposition, à des fins de montage et d'entretien dans la tête de cage (16) et/ou dans la fosse de cage (15), des espaces de protection temporaires, des premiers moyens mobiles (100) étant prévus sur la cabine d'ascenseur (11) qui sont susceptibles d'être amenés en liaison d'action avec des seconds moyens (400) agencés dans la cage d'ascenseur (10) en vue de limiter le trajet de déplacement de la cabine d'ascenseur, un dispositif (105) étant prévu pour détecter ou surveiller la position des premiers moyens (100) et/ou des seconds moyens (400),
**caractérisé en ce que**
la mobilité de la cabine d'ascenseur (11) est bloquée lorsqu'un dispositif (5) destiné à détecter ou à surveiller la position d'un marchepied (3), prévu sur le toit de cabine d'ascenseur (1) ou sur le fond de la fosse de cage, enregistre que le marchepied est dans une position prédéterminée, le dispositif (105) destiné à détecter ou à surveiller la position des premiers moyens (100) et/ou des seconds moyens (400) annule partiellement la fonction de blocage du dispositif (5) destiné à détecter ou à surveiller la position du marchepied (3), lorsque le dispositif (105) destiné à détecter ou à surveiller la position des premiers moyens (100) enregistre que les premiers moyens (100) sont dans leur position de blocage.

2. Ascenseur selon la revendication 1, **caractérisé en ce que** les premiers moyens (100) sont agencés sensiblement au plafond de cabine d'ascenseur (1) et/ou au plancher de cabine d'ascenseur.

3. Ascenseur, en particulier ascenseur à câble, comportant une cabine d'ascenseur (11) qui est mobile dans une cage d'ascenseur (10) entre une tête de cage (16) et une fosse de cage (15) le long d'un trajet de déplacement, et comportant un contrepoids (12) dans la cage d'ascenseur, dans lequel sont mis à disposition, à des fins de montage et d'entretien dans la tête de cage (16) et/ou dans la fosse de cage (15), des espaces de protection temporaires, des premiers moyens mobiles étant associés au contrepoids (12) qui sont susceptibles d'être amenés en liaison d'action avec des seconds moyens en vue de limiter le trajet de déplacement du contrepoids, un dispositif (105) étant prévu pour détecter ou surveiller la position des premiers moyens (100) et/ou des seconds moyens (400),
**caractérisé en ce que**
la mobilité de la cabine d'ascenseur (11) est bloquée lorsqu'un dispositif (5) destiné à détecter ou à surveiller la position d'un marchepied (3), prévu sur le toit de cabine d'ascenseur (1) ou sur le fond de la fosse de cage, enregistre que le marchepied est dans une position prédéterminée, le dispositif (105) destiné à détecter ou à surveiller la position des premiers moyens (100) annule partiellement la fonction de blocage du dispositif (5) destiné à détecter ou à surveiller la position du marchepied (3), lorsque le dispositif (105) destiné à détecter ou à surveiller la position des premiers moyens (100) enregistre que les premiers moyens (100) sont dans leur position de blocage.

4. Ascenseur selon la revendication 3, **caractérisé en ce que** les premiers moyens sont agencés sur le contrepoids (12) et les seconds moyens sont agencés dans la cage d'ascenseur (10).

5. Ascenseur selon la revendication 3, **caractérisé en ce que** les premiers moyens sont agencés dans la cage d'ascenseur (10) et les seconds moyens sont agencés sur le contrepoids (12).

6. Ascenseur selon l'une des revendications précédentes, **caractérisé en ce que** les premiers moyens (100) sont réalisés de manière à pouvoir être escamotés au moins partiellement hors de la projection verticale de la surface de la cabine d'ascenseur ou du contrepoids.

7. Ascenseur selon l'une des revendications précédentes, **caractérisé en ce que** les premiers moyens (100) sont réalisés de manière à pouvoir être déplacés en translation au moins partiellement hors de la projection verticale de la surface de la cabine d'ascenseur ou du contrepoids.

8. Ascenseur selon l'une des revendications précédentes, **caractérisé en ce que** les seconds moyens (400) sont agencés immobiles dans la cage d'ascenseur (10).

9. Ascenseur selon l'une des revendications précédentes, **caractérisé en ce que** les seconds moyens (400) sont agencés dans la cage d'ascenseur (10) de manière à être déplacés d'un trajet prédéterminé (403) lors de la sollicitation par les premiers moyens (100).

10. Ascenseur selon l'une des revendications précédentes, **caractérisé en ce que** les seconds moyens (400) dans la cage d'ascenseur (10) sont agencés à titre de blocs d'impact sur des rails de cabine d'ascenseur (300).

11. Ascenseur selon l'une des revendications précédentes, **caractérisé en ce que** les premiers moyens (100) sont agencés sur la cabine d'ascenseur (11) ou sur le contrepoids (12) de manière à être déplacés d'un trajet prédéterminé lors de la sollicitation par les seconds moyens (400).

12. Ascenseur selon l'une des revendications précédentes, **caractérisé en ce que** les premiers moyens (100) sur la cabine d'ascenseur (11) sont susceptibles d'être amenés depuis la position de non-blocage dans la position de blocage, sans marcher sur le toit de cabine d'ascenseur (1).

13. Ascenseur selon l'une des revendications précédentes, **caractérisé en ce que** les premiers moyens (100) sont susceptibles d'être amenés manuellement depuis la position de non-blocage dans la position de blocage.

14. Ascenseur selon l'une des revendications précédentes, **caractérisé en ce que** les premiers moyens (100) sont susceptibles de tourner depuis une position de non-blocage stable jusque dans une position de blocage stable.

15. Ascenseur selon l'une des revendications précédentes, **caractérisé en ce que** la zone de chevauchement des premiers moyens (100) et des seconds moyens (400) en projection verticale se trouve à l'extérieur de la surface de la cabine d'ascenseur ou du contrepoids.

16. Ascenseur selon l'une des revendications précédentes, **caractérisé en ce que** le marchepied (3) recouvre toute la surface du toit de cabine d'ascenseur (1) ou du fond de fosse de cage.

17. Ascenseur selon l'une des revendications précédentes, **caractérisé en ce que** sur le toit de cabine d'ascenseur (1) ou sur le fond de fosse de cage, à côté au marchepied (3), il n'existe aucune surface d'accès qui permettrait un séjour de personnes à côté du marchepied.

18. Ascenseur selon l'une des revendications précédentes, **caractérisé en ce que** le marchepied (3) repose sensiblement sur des éléments ressorts élastiques dont le débattement est susceptible d'être surveillé.

19. Ascenseur selon l'une des revendications précédentes, **caractérisé en ce que** le dispositif (105) destiné à détecter ou à surveiller la position des premiers moyens (100) et/ou des seconds moyens (400) annule partiellement la fonction de blocage du dispositif (5) destiné à détecter ou à surveiller la position du marchepied (3) et rend mobile la cabine d'ascenseur (11) à une vitesse réduite pour un déplacement d'inspection, lorsque le dispositif (105) destiné à détecter ou à surveiller la position des premiers moyens (100) et/ou des seconds moyens enregistre que les premiers (100) sont dans leur position de blocage.

20. Ascenseur selon l'une des revendications précédentes, **caractérisé par** un dispositif destiné à détecter une présence de personnes sur le toit de cabine d'ascenseur (1) ou sur le fond de la fosse de cage.

21. Ascenseur selon l'une des revendications précédentes, **caractérisé en ce que** des troisièmes moyens (700) sont susceptibles d'être introduits dans la fosse de cage dans le trajet de déplacement de la cabine (11) ou dans le trajet de déplacement du contrepoids (12), afin de limiter le trajet de déplacement respectif.

22. Cage d'ascenseur (11) pour un ascenseur, comportant des premiers moyens (100) qui sont au moins partiellement mobiles hors de la projection verticale de la surface de la cage d'ascenseur et qui, en vue de limiter le trajet de déplacement de la cabine d'ascenseur, sont susceptibles d'être amenés en liaison d'action avec des seconds moyens (400) qui sont agencés dans une cage d'ascenseur, et un dispositif (105) destiné à détecter ou à surveiller la position des premiers moyens (100),
**caractérisé par**
un dispositif (5) destiné à détecter ou à surveiller la position d'un marchepied (3), prévu sur le toit de cabine d'ascenseur (1), la mobilité de la cabine d'ascenseur (11) étant bloquée lorsque le dispositif (5) destiné à détecter ou à surveiller la position d'un marchepied enregistre que le marchepied (3) est dans une position prédéterminée, le dispositif (105) destiné à détecter ou à surveiller la position des premiers moyens (100) annule partiellement la fonction de blocage du dispositif (5) destiné à détecter ou à surveiller la position du marchepied (3), lorsque le dispositif (105) destiné à détecter ou à surveiller la position des premiers moyens (100) enregistre que les premiers moyens (100) sont dans leur position de blocage.

23. Cabine d'ascenseur (11) selon la revendication 22, **caractérisée par** des premiers moyens (100) selon l'une des revendications 2, 6, 7 ou 11 à 15.
